# EUROPÄISCHE PATENTSCHRIFT

(11) **EP 0 313 781 B1**
(45) Veröffentlichungstag und Bekanntmachung des Hinweises auf die Patenterteilung: **25.07.1990**
(21) Anmeldenummer: 88114902.5
(22) Anmeldetag: 13.09.1988
(51) Int. Cl.: B65B 25/14

(54) **Vorrichtung zum Herstellen von tragbaren, rohrförmigen Paketen aus Druckprodukten**
Device for making portable tubular packages of printing products
Dispositif pour la fabrication de paquets portables tubulaires de produits d'imprimerie

(30) Priorität: 21.10.1987 CH 4115/87
(43) Veröffentlichungstag der Anmeldung: 03.05.1989
(73) Patentinhaber: Ferag AG, CH-8340 Hinwil (CH)
(72) Erfinder: Leu, Willy, CH-8330 Pfäffikon (CH)
(74) Vertreter: Patentanwälte Schaad, Balass, Menzl & Partner AG

(56) Entgegenhaltungen:
- EP-A- 0 243 906
- WO-A-85/00576
- DE-B- 1 248 536
- DE-C- 86 129
- FR-A- 2 322 051

## Beschreibung

Die vorliegende Erfindung betrifft eine Vorrichtung zum Herstellen von tragbaren, rohrförmigen Paketen aus zu einer Rolle aufgewickelten, in Schuppenformation zugeführten Druckprodukten wie Zeitungen, Zeitschriften und dergleichen gemäss dem Oberbegriff des Anspruches 1.

Eine Vorrichtung dieser Art ist aus der DE-AS 1 248 536 bzw. der entsprechenden CA-PS 689 556 bekannt. Einer Aufwickelstelle ist ein Bandförderer vorgeschaltet, auf welchen mittels eines Anlegers von einem Stapel abgezogene Druckprodukte in Schuppenformation abgelegt werden. Die Druckprodukte werden zur Aufwickelstelle gefördert und dort in Schuppenformation zu einer Rolle aufgewickelt. Dem Bandförderer ist eine Liefereinrichtung für ein bogenförmiges Halteelement vorgelagert. Die Liefereinrichtung zieht jeweils ein bogenförmiges Halteelement von einem Stapel ab, bestreicht es entlang des in Förderrichtung des Bandförderers gesehen hinteren Randes mit Klebstoff und führt es dem Bandförderer derart zu, dass es dem letzten zu einer Rolle aufzuwickelnden Druckprodukt folgt. Dabei kommt der in Förderrichtung gesehen vorauslaufende Randbereich des Halteelementes zwischen den Bandförderer und dieses Druckprodukt zu liegen. Bei der Aufwickelstelle wird das Halteelement um die Rolle herum aufgewickelt, wobei der hintere Randbereich mit einem anderen Bereich des Halteelementes zum Verkleben in Überlappung kommt, um die Rolle zusammenzuhalten. Diese bekannte Vorrichtung ist platzaufwendig, kompliziert im Aufbau und eignet sich nur für bogenförmige Halteelemente, die eine gewisse Steifigkeit, wie beispielsweise Papier- oder Halbkartonbogen, aufweisen.

Aus der veröffentlichten PCT-Patentanmeldung WO 8 500 576 ist eine Vorrichtung bekannt, mittels welcher jeweils eine einzelne Zeitung zu einer Rolle aufgewickelt wird. Das um die Rolle herumgewickelte Halteelement ist ein Abschnitt einer von einer Vorratsrolle abgezogenen Folie aus Kunststoff. Die Liefereinrichtung für das Halteelement weist einen schwenkbar gelagerten Lieferarm mit einem in seinem Endbereich angeordneten, gegeneinander vorgespannten Walzenpaar auf. Die von der Vorratsrolle herkommende Folie ist für die Bildung einer Vorratsschlaufe um ein Tanzrollenpaar herum und durch den von dem Walzenpaar begrenzten Lieferspalt geführt und steht mit einem freien Endbereich über das Walzenpaar in Richtung gegen die Aufwickelstelle vor. Das Walzenpaar ist mittels einer Rücklaufsperre am Drehen entgegen der Förderrichtung der Folie gehindert. Das Tanzrollenpaar hält die Folie im Bereich zwischen der Vorratsrolle und dem Walzenpaar gespannt. Während des Aufwickelns der Zeitung wird der Lieferarm gegen die Aufwickelstelle verschwenkt. Dabei gelangt das freie Ende der Folie auf der beim Aufwickeln innen zu liegen kommenden Seite der zugeführten Zeitung in den Spalt zwischen dem bereits aufgerollten und dem noch nicht aufgerollten Teil der Zeitung, wird dort festgeklemmt und von der Zeitung mitgenommen. Gegen Ende des Aufwickelvorganges wird der Lieferarm von der Aufwickelstelle weggeschwenkt, wodurch ein Heizdraht zum Abtrennen des das Halteelement bildenden Abschnittes in den Bereich zwischen dem Walzenpaar und der Aufwickelstelle eingeschwenkt wird. Der abgetrennte Abschnitt der Folie wird noch fertig um die Zeitung gewickelt und ist so bemessen, dass sein nachlaufender Randbereich einen anderen Bereich überlappt, um die gerollte Zeitung ganz zu umschliessen. Bei dieser bekannten Vorrichtung wird die Folie durch die aufzuwickelnde Zeitung von der Vorratsrolle abgezogen. Ein Zuführen der Folie auf jener Seite der Bewegungsbahn der Zeitung, die beim Aufwickeln auf die Aussenseite der Rolle zu liegen kommt, ist nicht möglich. Überdies wird jeweils ein langer Folienabschnitt benötigt.

Weiter ist es aus der DE-OS 3 330 485 bzw. der dieser inhaltlich entsprechenden GB-OS 2 126 188 bekannt, durch Aufrollen von in Schuppenformation anfallenden Druckprodukten zu einer Rolle ein versandbereites Paket zu bilden, das sich von Hand transportieren lässt und dem die einzelnen Druckprodukte vom Zentrum des Paketes her entnommen werden können. Das Auseinanderfallen der Rolle wird durch ein um diese herum gelegtes Halteelement, eine Umhüllung oder Umreifung verhindert.

Der vorliegenden Erfindung liegt deshalb die Aufgabe zugrunde, eine gattungsgemässe Vorrichtung zu schaffen, mittels welcher auch Halteelemente mit einer sehr geringen Steifigkeit um die Rolle herum wickelbar sind, die platzsparend und einfach im Aufbau ist und mit möglichst kurzen Halteelementen auskommt.

Diese Aufgabe wird erfindungsgemäss durch die Merkmale des kennzeichnenden Teils des Anspruches 1 gelöst.

Die umlaufende Oberfläche hält die Folie bis zu ihrem freien Ende gespannt und führt sie faltenlos der Bewegungsbahn der Druckprodukte zu.

In bevorzugter Weise weist die Liefereinrichtung einen umlaufend antreibbaren Bandförderer auf, an dessen förderwirksamem Trum die von der Vorratsrolle abgewickelte Folie anliegt.

In einer weiteren bevorzugten Ausführungsform sind zwei parallele, voneinander beabstandete, drehbar gelagerte Abwickelrollen zum drehbaren, losen Abstützen der Vorratsrolle vorgesehen, von denen mindestens eine vorzugsweise bremsend antreibbar ist. Das Auswechseln der Vorratsrollen wird stark vereinfacht, indem die neue Rolle lose auf die Abwickelrollen gelegt werden kann. Durch die Bremsung der Abwickelrolle kann in der abgewickelten Folie eine Zugspannung aufgebaut werden, was ein sattes Umwickeln der Rolle erlaubt und somit zu kompakten Paketen führt.

In bevorzugter Weise ist dem Bandförderer ein auf die Folie zur Einwirkung bringbares Bremsorgan vorgeschaltet. Die Folie bleibt auch dann gespannt, wenn der Abwickelvorgang beendet ist. Der Bandförderer kann stetig umlaufen, so dass die Folie vom Bremsorgan zurückgehalten auf dem förderwirksamen Trum oder den förderwirksamen Trums reibend gleitet und somit die innere Spannung beibehält.

In einer bevorzugten Ausführungsform weisen die Mittel zum Anlegen der Druckprodukte an den Wickeldorn ein um diesen mindestens während des Aufwickelns der Druckprodukte und des Haltelementes herumgeführtes, endloses, vorzugsweise umlaufend angetriebenes Bandelement auf, wobei die zugeführten Druckprodukte zwischen den Wickeldorn und das Bandelement eingeführt werden. Dies erlaubt auf einfache Art und Weise ein kompaktes Aufwickeln der Druckprodukte.

Auf einen Antrieb für den Wickeldorn kann verzichtet werden, wenn das Bandelement umlaufend angetrieben ist. Die aufzuwickelnden Druckprodukte übertragen die Bewegung des Bandelementes auf den Wickeldorn.

In einer weiteren bevorzugten Ausführungsform ist unterhalb des Wickeldorns ein aus dessen Bereich verschiebbarer Bandförderer angeordnet, auf dessen förderwirksamen Trum der Wickeldorn bzw. die Rolle lose drehbar zur Auflage bringbar ist. Mit dem Bandförderer können die Druckprodukte unterschlächtig zum Wickeldorn geführt und auf diesen aufgewickelt werden, wobei sich die Lage des Wickeldorns gegenüber dem förderwirksamen Trum des Bandförderers automatisch der Dicke der bereits aufgewickelten Druckprodukte anpasst. Dadurch, dass der Bandförderer aus dem Bereich des Wickeldornes verschiebbar ist, kann der Wickeldorn bzw. das auf ihn aufgewickelte Paket für das Ausstossen freigelegt werden, ohne dass der Wickeldorn in seiner Höheneinstellung angetrieben sein muss.

Dadurch, dass das Bandelement am Bandförderer mindestens über einen dem Wickeldorn vorgelagerten Teilbereich zum förderwirksamen Trum parallel geführt ist, erfolgt ein sauberes Einlaufen der Schuppenformation in den Förderspalt zwischen dem Bandelement und dem Wickeldom bzw. den bereits auf den Wickeldom aufgewickelten Druckprodukten.

In einer weiteren bevorzugten Ausführungsform ist der Wickeldorn an einem um eine Achse parallel zum Wickeldorn schwenkbar gelagerten Schwenkhebel drehbar angeordnet, dessen untere Endlage durch ein Anschlagelement derart bestimmt ist, dass die Achse des Wickeldorns oberhalb des förderwirksamen Trums verläuft. Dadurch wird sichergestellt, dass beim Verschieben des Bandförderers in dem Bereich des Wickeldorns dieser auf dem förderwirksamen Trum zur Auflage kommt. Des weiteren wird dadurch die Lage des Paketes für das Abstossen vom Wickeldom festgelegt.

Weitere bevorzugte Ausführungsformen der Vorrichtung sind in den weiteren abhängigen Ansprüchen angegeben.

Im folgenden wird ein Ausführungsbeispiel der vorliegenden Erfindung anhand der Zeichnungen näher erläutert. Es zeigen rein schematisch:
Fig. 1 in Seitenansicht bzw. im Schnitt entlang der Linie I-1 in Fig. 2 eine Vorrichtung zum Herstellen von rohrförmigen Druckproduktepaketen,
Fig. 2 Die Vorrichtung gemäss Fig. 1 in Vorderansicht in Richtung des Pfeiles A in Fig. 1, wobei gewisse Bauteile weggelassen sind, und
Fig. 3 in Vorderansicht in Richtung des Pfeiles A in Fig. 1 die vergrössert dargestellte Schneidevorrichtung zum Trennen der Folie, wobei auch gewisse Bauteile weggelassen sind.

Im folgenden wird nun anhand der Figuren 1 und 2 eine Vorrichtung zur Bildung von Druckproduktepaketen mit einem um die Rolle aus Druckprodukten herumverlaufenden Halteelement erläutert.

Die genannte Vorrichtung weist ein mit 10 bezeichnetes Gestell auf, in dem hintereinander zwei Bandförderer 12 und 14 angeordnet sind. Der erste, nur teilweise dargestellte Bandförderer 12 dient zum Zuführen der zu einer Rolle aufzuwickelnden, in Schuppenformation S anfallenden Druckprodukte 16 zu einer Aufwickelstelle 18. Die Förderrichtung des umlaufend angetriebenen Bandförderers 12 ist in Fig. 1 mit B bezeichnet. In der zugeführten Schuppenformation S liegt jeweils jedes Druckprodukt 16 auf dem nachfolgenden Druckprodukt auf. Dies bedeutet, dass die vorlaufenden Kanten 16a der Druckprodukte 16 in der zugeführten Schuppenformation S auf deren Unterseite liegen. Der zweite Bandförderer 14 ist in einem Schlitten 20 angeordnet, der mittels zweier Führungsstangen 22, in Fig. 1 ist nur eine sichtbar, in einer am Gestell 10 angeordneten Führung 24 in Richtung des Pfeiles C hin und her verschiebbar gelagert ist. An diesem Schlitten 20 greift der eine Arm eines Winkelhebels 26 an, der um die Welle 26a verschwenkbar im Gestell 10 gelagert ist. Der andere Arm des Winkelhebels 26 ist an eine Zylinder-Kolbeneinheit 28 gekoppelt. Mittels dieser Zylinder-Kolbeneinheit 28 wird der Winkelhebel 26 in die mit 26' bezeichnete Stellung verschwenkt und dabei der Schlitten 20 in Richtung des Pfeiles C verschoben, um den Bandförderer 14 aus der in Fig. 1 strichpunktiert dargestellten Wirkstellung, in der sich dieser Bandförderer 14 an der Aufwickelstelle 18 befindet, in eine Freigabestellung zurückzuziehen, die in Fig. 1 mit ausgezogenen Linien dargestellt und mit 14' bezeichnet ist.

An der Aufwickelstelle 18 befindet sich weiter ein zylindrischer Wickeldorn 30, der frei drehbar an einem Schwenkhebel 32 gelagert ist, welcher wiederum schwenkbar auf einer Welle 34 sitzt. Der Schwenkhebel 32 und mit diesem der Wickeldorn 30 ist in Richtung des Pfeiles D (Fig. 1) schwenkbar. In der Fig. 1 ist der Schwenkhebel 32 und der Wickeldorn 30 mit ausgezogenen Linien in ihrer unteren Schwenklage dargestellt, während die obere Schwenklage des Schwenkhebels 32 und des Wickeldorns 30 strichpunktiert und mit 32' bzw. 30' bezeichnet ist. In seiner unteren Schwenklage steht der Schwenkhebel 32 an einem Anschlag 36 an.

Zur Aufwickelvorrichtung gehört weiter ein endloser Riemen 38, der über eine Anzahl von Umlenkrollen 40 - 52 geführt ist. Von letzteren sind die Umlenkrollen 40, 42, 44 und 48 im Gestell 10 ortsfest gelagert, die Umlenkrollen 49 und 50 sind im Schlitten 20 gelagert, während die Umlenkrollen 46 und 52 schwenkbar gelagert sind. Zu diesem Zwecke ist die Umlenkrolle 46 am einen Ende eines Hebels 54 gelagert, der am andern Ende schwenkbar und im Uhrzeigersinn vorgespannt auf einer Welle 56 sitzt, deren Längsachse mit der Drehachse der Umlenkrolle 48 zusammenfällt. Der Hebel 54 und mit diesem die Umlenkrolle 46 kann in Richtung des Pfeiles E (Fig. 1) hin und her schwenken. Die eine Endlage vom Hebel 54 und Rolle 46 ist mit ausgezogenen Linien dargestellt, während die andere Endstellung mit strichpunktierten Linien dargestellt und mit 54' bzw. 46' bezeichnet ist.

Die Umlenkrolle 52 ist am einen Ende eines zweiarmigen Hebels 58 gelagert, der um eine am Gestell 10 angeordnete Welle 60 in Richtung des Pfeiles F (Fig. 1) schwenkbar gelagert ist. Am anderen Hebelarm greift eine Zylinder-Kolbeneinheit 62 an, welche den Hebel 58 samt der Umlenkrolle 52 in die mit ausgezogenen Linien dargestellte obere Endlage 58', 52' verschwenkt. Die untere Endlage des Hebels 58 und der Umlenkrolle 52 ist strichpunktiert dargestellt. Die Umlenkrolle 40 ist von der Antriebseinheit 64 her im Uhrzeigersinn angetrieben, so dass der Riemen 38 in Richtung des Pfeiles G (Fig. 1) umlaufend angetrieben wird. Ein Reibantrieb 66 treibt den Bandförderer 14 in der strichpunktiert dargestellten Wirkstellung in Richtung des Pfeiles H (Fig. 1) umlaufend an.

An der Aufwickelstelle 18 befindet sich ferner ein plattenförmiger Ausstosser 68, der am einen Ende einer Stange 70 befestigt ist, die in einem Führungslager 72 in Richtung des Pfeiles L (Fig. 2) verschiebbar geführt ist. Zum Verschieben des Ausstossers 68 greift an diesem eine Zylinder-Kolbeneinheit 74 an (Fig. 2). Die ganz ausgefahrene Stellung des Ausstossers 68 ist strichpunktiert dargestellt und mit 68' bezeichnet. Der Zylinder-Kolbeneinheit 74 gegenüberliegend ist am Gestell 10 ein mittels einer Stütze 76 zusätzlich abgestützter Auflagetisch 78 angeordnet. Auf ihn kommen die fertigen ausgestossenen Druckproduktepakete 80 zur Auflage.

Der Aufwickelstelle 18 vorgelagert ( Fig. 1) mündet eine Liefereinrichtung 82 für Halteelemente 84 in die Bewegungsbahn der Schuppenformation S. Das.Halteelement 84 ist am fertigen Druckproduktepaket 80 in der Fig. 2 strichpunktiert angedeutet.

Am Gestell 10 sind zwei parallele voneinander beabstandete Abwickelrollen 86, 88 drehbar gelagert, wobei die Abwickelrolle 88 mittels einer Kette 90 mit einer Walze 92 wirkverbunden ist. Auf den Abwickelrollen 86, 88 ist eine Vorratsrolle 94 aufgelegt, deren Folie 94' um, am Gestell 10 ortsfest und drehbar gelagerte Umlenkrollen 96, 98 und 100 zur Walze 92 und einem dieser nachgeschalteten weiteren Bandförderer 102 geführt ist. Die Folie 94' ist in der Vorratsrolle 94 auf einem Wickelkern 104 aufgewickelt, der im ganz abgewickelten Zustand auf die beiden Abwickelrollen 86, 88 zu liegen kommt, wie dies strichpunktiert dargestellt ist. Zwischen den beiden Umlenkrollen 98 und 100 wirkt auf die Folie 94' ein Gewichtshebel 106 ein. Er ist an einem Wellenzapfen 108 schwenkbar gelagert, und an seinem freien Ende ist eine Rolle 110 drehbar angeordnet. Die Rolle 110 stützt sich auf der schräg nach oben verlaufenden Folie 94' ab und spannt diese infolge des Gewichtes des Gewichtshebels 106.

Die Walze 92 ist an einer Welle 114 gelagert und mit einer Seite einer Magnetkupplung 115 gekoppelt. Die Walze 92 ist mit der Kette 90 wirkverbunden, während eine weitere Kette 116, welche mit dem Bandförderer 102 wirkverbunden ist, mittels der Magnetkupplung 115 mit der Walze 92 in Wirkverbindung bringbar ist. Ebenfalls am Gestell 10 ist ein Bremsaggregat 118 abgestützt, dessen Bremskopf 120 auf die Walze 92 bremsend zur Einwirkung gebracht werden kann. Auf die Aussenseite der um die Walze 92 geführten Folie 94' wirkt eine weitere Walze 122 ein. Sie ist an einem schwenkbaren und gegen die Folie 94' vorgespannten Rahmen 124 gelagert, und sie kann sich infolge eines darin angeordneten Freilaufes nur in Vorschubrichtung K der Folie 94' umdrehen, während eine entgegengesetzte Drehung vom Freilauf unterbunden wird.

Der Bandförderer 102 weist ein um zwei ortsfeste Rollen 126 und 128 geführtes endloses Band 130 auf, an dessen förderwirksamen Trum die Folie 94' anliegt. Selbstverständlich können auch mehrere, parallel zueinander verlaufende Bänder anstelle des einen Bandes 130 vorhanden sein. Mittels einer weiteren Kette 132 ist die Rolle 126 mit einer ebenfalls am Gestell 10 ortfest drehbar gelagerten Förderwalze 134 wirkverbunden. Die Förderwalze 134 liegt am Reibantrieb 66 an, wodurch dieser mitgedreht wird. Die Förderwalze 134 wird mittels einer Antriebskette 136 von der Antriebseinheit 64 angetrieben.

Ebenfalls am Gestell 10 ist eine Schneideeinrichtung 138 schwenkbar gelagert, welche mittels einem weiteren Zylinder-Kolbenaggregat 140 von einer, mit ausgezogenen Linien dargestellten Ruhestellung in eine strichpunktiert dargestellte Schneidestellung verschwenkbar ist. Mit Hilfe der Figuren 1 und 3 wird die Schneideeinrichtung 138 näher beschrieben. An ortsfesten Schwenkbolzen 142 ist ein Hebelarm 144 schwenkbar gelagert, an dessen freiem Ende das Zylinder-Kolbenaggregat 140 angreift. Im Mittelbereich des Hebelarmes 144 ist an diesem ein parallel zu der Achse der Schwenkbolzen 142 verlaufender Ausleger 146 befestigt, an dessen Enden je eine Blattfeder 148 angeordnet ist. An den freien Enden der Blattfedern 148 sind Isolierkörper 150 vorgesehen, an welchen Haltestifte 152 befestigt sind. Zwischen den Haltestiften 152 ist ein Heizdraht 154 gespannt, welcher beiderends um die Haltestifte 152 gewickelt ist. Die Anschlussdrähte für die Stromzufuhr für das Aufheizen des Heizdrahtes 154 sind mit 156 bezeichnet. Auch in Fig. 3 ist die Ruhestellung der Schneideeinrichtung 138 mit ausgezogenen Linien dargestellt, wobei der Heizdraht 154 infolge der Wärme sich ausgedehnt hat. Beim Abkalten zieht er sich zusammen, so dass sich die Enden der Blattfedern 148 einander nähern, was mit strichpunktierten Linien, welche mit 148' bezeichnet sind, dargestellt ist (Fig. 3). In der Ruhestellung befindet sich der Heizdraht 154 im Bereich der Förderwalze 134 und wird beim Verschwenken in die Schneidestellung, strichpunktiert dargestellt, durch die Folie 94' zwischen dem Bandförderer 102 und der Förderwalze 134 hindurchgeführt. Dadurch wird der der Aufwickelstelle 18 zugeführte Folienabschnitt von der Folie 94' abgetrennt. Dieser abgetrennte Folienabschnitt dient als Halteelement 84. Sobald die Folie 94' durchtrennt ist, schwenkt die Schneideeinrichtung 138 wieder in die Ruhestellung zurück.

Mit Hilfe der Figuren wird nun die Funktionsweise der Vorrichtung zum Herstellen von tragbaren, rohrförmigen Druckproduktepaketen 80 aus zu einer Rolle aufgewickelten, in Schuppenformation S zugeführten Druckprodukten 16 und einem um die Rolle herum verlaufenden Halteelement 84 zum Zusammenhalten der Rolle beschrieben. Zu diesem Zweck wird vorerst die Funktionsweise der Liefereinrichtung 82 für das Halteelement 84 angegeben. Die Förderwalze 134 sowie die Rolle 126 des Bandförderers 102 werden im Uhrzeigersinn angetrieben, so dass sich der förderwirksame Trum des Bandes 130 in Pfeilrichtung K bewegt. Wenn kein als Halteelement 84 dienender Folienabschnitt der Aufwickelstelle 18 zugeführt werden soll, so ist die Magnetkupplung 115 gelöst und die Walze 92 wird infolge des ausgefahrenen Bremskopfes 120 des Bremsaggregates 118 am Drehen gehindert. Da die Folie 94' gegen die Walze 92 durch die gegen diese vorgespannten weitere Walze 122 geklemmt ist, kann sich die Folie 94' nicht in Pfeilrichtung K vorschieben. Der von der Walze 92 bis in den Bereich des Heizdrahtes 154 reichende Endabschnitt der Folie 94' liegt somit gleitend am förderwirksamen Trum des Bandförderers 102 an. Da auch die Kette 90 infolge der gelösten Magnetkupplung 115 von der Kette 116 entkoppelt ist, kann sich die Vorratsrolle 94 nicht drehen, und infolge des Gewichtshebels 106 ist die Folie zwischen der Vorratsrolle 94 und der Walze 92 gestreckt. Sobald ein Folienabschnitt der Aufwickelstelle 18 zugeführt werden muss (dies ist weiter unten näher beschrieben) wird der Bremskopf 120 mittels dem Bremsaggregat 118 von der Walze 92 abgehoben und die Magnetkupplung 115 aktiviert. Dabei verhindert der Freilauf der Walze 122 ein Zurücklaufen der Folie 94' entgegen der Pfeilrichtung K. Dadurch beginnt sich die Walze 92 im Uhrzeigersinn zu drehen, so dass das freie Ende der Folie 94_{'} in Pfeilrichtung K und H der Aufwickelstelle 18 zugeführt wird. Da nun die Umfangsgeschwindigkeit der Abwickelrolle 88 kleiner ist als die Umfangsgeschwindigkeit der Walze 92, ist auch die Abwickelgeschwindigkeit ab der Vorratsrolle 94 geringer als die Geschwindigkeit mit der die Folie 94' von der Walze 92 dem Bandförderer 102 zugefördert wird. Dies hat eine geringe Verlängerung des Folienabschnittes zwischen der Vorratsrolle 94 und der Walze 92 zur Folge. Diese Verlängerung kann mit Hilfe des Bandförderers 102 und der Förderrolle 134 bis zur Aufwickelstelle 118 beibehalten werden. Die Folie 94' ist ein elastischer Kunststoff, der auf diese Verlängerung mit einer Zugkraft reagiert, welche der von ihr umwickelten Rolle aus Druckprodukten 16 einen guten Halt vermittelt. Sobald ein genügend grosser Abschnitt der Folie 94' der Aufwickelstelle 18 zugeführt ist, wird die Magnetkupplung 115 gelöst, und der Freilauf der Walze 122 verhindert eine Bewegung der Folie 94' entgegen der Pfeilrichtung K. Die Walze 92 wird mittels dem Bremsaggregat 118 gebremst, wodurch auch die Vorratsrolle 94 zum Stillstand kommt. Der Bandförderer 102 bewegt sich weiter, so dass die Verlängerung des an ihm anliegenden Teils der Folie 94' beibehalten bleibt. Die Folie 94' wird mittels dem erhitzten Heizdraht 154 von der Aufwickelstelle 18 zugeführten Abschnitt abgetrennt. Die Schneideeinrichtung 138 schwenkt wieder in die Ruhestellung zurück.

Zu Beginn des Aufwickelvorganges befindet sich der Schwenkhebel 32 mit dem Wickeldorn 30 in der unteren, mit ausgezogenen Linien dargestellten Lage, während die Umlenkrolle 52 die strichpunktiert dargestellte und die Umlenkrolle 46 die mit ausgezogenen Linien dargestellte Endlage einnimmt. Der Riemen 38 läuft nun von der Umlenkrolle 40 über die Umlenkrollen 42 und 44 zur Umlenkrolle 46, von dieser wiederum über die Umlenkrolle 44 zur Umlenkrolle 48. Von dieser Umlenkrolle 48 verläuft der Riemen 38 um die Umlenkrolle 49 und entlang des unten liegenden Trumes des Bandförderers 14 bis zur Umlenkrolle 50 und anschliessend parallel zum oberen Trum zum Wickeldorn 30, der vom Riemen 38 entlang eines Teiles seines Umfanges umschlungen wird, und dann über die Umlenkrolle 52 laufend zur Umlenkrolle 40. Der Riemen 38 ist teilweise strichpunktiert dargestellt.

Die durch den Bandförderer 12 zugeführte Schuppenformation S gelangt über die Rolle 128 des Bandförderers 102 und die Förderwalze 134 auf dem zweiten Bandförderer 14 und dem Riemen 38 aufliegend zum Wickeldorn 30, der durch den Riemen 38 im Gegenuhrzeigersinn angetrieben wird. Die zugeführte Schuppenformation S wird zwischen Wickeldorn 30 und dem Riemen 38 liegend auf den Wickeldorn 30 aufgewickelt. Mit zunehmendem Radius der sich bildenden Druckprodukterolle, welche auf dem Bandförderer 14 aufliegt, wird der Wickeldorn 30 angehoben und um die durch die Welle 34 festgelegte Schwenkachse in Richtung des Pfeiles D nach aufwärts verschwenkt, wie dies in Fig. 1 strichpunktiert dargestellt ist. Zum Ausgleichen der Länge des endlosen Riemens 38 schwenkt der Hebel 54 mit der Umlenkrolle 46 im Gegenuhrzeigersinn von der mit 54 bzw. 46 bezeichneten Stellung in Richtung des Pfeiles E gegen die mit 54' bzw. 46' bezeichnete Endstellung. Sobald sich die letzten aufzuwickelnden Druckprodukte 16 der Schuppenformation S der Aufwickelstelle 18 nähern, wird, wie dies weiter oben beschrieben ist, das freie Ende der Folie 94' zusammen mit diesen Druckprodukten 16 der Aufwickelstelle 18 zugeführt. Da die Druckprodukte 16 auf die Folie 94' zu liegen kommen, umhüllt der der Schuppenstrom S nachlaufende Teil des Folienabschnittes nach dem Aufwickeln, die am Wickeldorn 30 gebildete Rolle aus Druckprodukten 16. Sobald ein genügend langer Folienabschnitt der Aufwickelstelle 18 zugeführt wurde, wird die Folie 94' durchtrennt. Nach Fertigstellung des Druckproduktepaketes 80 wird der zweiarmige Hebel 58 mittels der Zylinder-Kolbeneinheit 62 in die mit 58' bezeichnete Stellung zurückgeschwenkt, und gleichzeitig zieht die Zylinder-Kolbeneinheit 28 den Schlitten 20 von der strichpunktiert dargestellten Stellung in die mit ausgezogenen Linien gezeigte Stellung zurück. Dadurch rollt das Druckproduktepaket 80 vom Bandförderer 14 ab und schwenkt von der strichpunktiert dargestellten Stellung in Pfeilrichtung D in die mit ausgezogenen Linien und vom Anschlag 36 definierte untere Endlage. Der Wickeldorn 30 schwenkt dabei zurück in den Wirkbereich des Ausstossers 68, welcher durch Aktivierung der Zylinder-Kolbeneinheit 74 das fertige Druckproduktepaket 80 vom Wickeldorn abstösst und zum Auflagetisch 78 fördert und unverzüglich wieder in die Ausgangsposition zurückgezogen wird. Durch erneutes Vorschieben des Schlittens 20 in die strichpunktiert dargestellte Lage sowie des zweiarmigen Hebels 58 in die ebenfalls gestrichelt angedeutete Lage 58 ist die Vorrichtung für die Herstellung eines weiteren Druckproduktepaketes 80 bereit.

Die lose Abstützung der Vorratsrolle 94 auf den beiden Abwickelrollen 86 und 88 vereinfacht das Einführen einer neuen Vorratsrolle 94 in erheblichem Masse. Sie kann einfach auf die Abwickelrollen 86, 88 aufgelegt und das freie Folienende um die Rollen 96, 98, 110 und 100 zu den Walzen 92,122 und Bandförderer 102 eingefädelt werden. Zu diesem Zweck wird die Magnetkupplung 115 sowie das Bremsaggregat 118 gelöst, wodurch die Abwickelrolle 88 und somit auch die Vorratsrolle 94, die Walze 92 und die Walze 122 in Abwickelrichtung frei drehbar sind.

Es ist auch einzusehen, dass die Vorratsrolle 94 mit ändern Mitteln als mit der Kette 90 und der Abwickelrolle 88 gebremst werden kann, z.B. durch eine auf die Umfangsfläche der Vorratsrolle einwirkenden Bremse.

Ebenfalls ist es möglich, dass von der Vorratsrolle 94 Folienabschnitte abgetrennt werden, bevor sie der Bewegungsbahn der Schuppenformation S und somit der Aufwickelstelle 18 zugeführt werden.

Das Halteelement ist vorzugsweise eine durchsichtige Kunststoffolie 94' mit selbsthaftenden Eigenschaften.

## Patentansprüche

1. Vorrichtung zum Herstellen von tragbaren, rohrförmigen Paketen aus zu einer Rolle aufgewickelten, in Schuppenformation zugeführten Druckprodukten wie Zeitungen, Zeitschriften und dergleichen, und einem um die Rolle herum verlaufenden bogenförmigen Halteelement zum Zusammenhalten der Rolle, mit einer einer Aufwickelstelle (18) für die Druckprodukte (16) und das Halteelement (84) vorgeschalteten, die Bewegungsbahn der Schuppenformation (S) festlegenden Zuführung (12, 14), und einer auf jener Seite in die Bewegungsbahn der Druckprodukte (16) einmündenden Liefereinrichtung (82) für das Halteelement (84), welche beim Aufwickeln auf die Aussenseite der Rolle zu liegen kommt, dadurch gekennzeichnet, dass das Halteelement (84) ein Abschnitt einer von einer Vorratsrolle (94) abgewickelten Folie (94') aus Kunststoff ist, und die Liefereinrichtung (82) eine dauernd in Förderrichtung (K) der Folie (94') umlaufend angetriebene, in die Bewegungsbahn der Schuppenformation (S) mündende Oberfläche (102), an welcher die von der Vorratsrolle (94) abgewickelte und unter Zugspannung gesetzte Folie (94') bereichsweise anliegt, aufweist, und dass Mittel zum schrittweisen Vorschieben der Folie (94') sowie der Oberfläche (102) nachgeschaltete, nach erfolgtem Vorschub der Folie aktivierbare Mittel (154) zum Abtrennen des Abschnittes vorgesehen sind.

2. Vorrichtung nach Anspruch 1, dadurch gekennzeichnet, dass die Liefereinrichtung (82) einen umlaufend angetriebenen Bandförderer (102) aufweist, dessen förderwirksamer Trum die Oberfläche bildet.

3. Vorrichtung nach Anspruch 1 oder 2, gekennzeichnet durch zwei parallele, voneinander beabstandete, drehbar gelagerte Abwickelrollen (86, 88) zum drehbaren, losen Abstützen der Vorratsrolle (94), von denen mindestens eine (88), vorzugsweise bremsend antreibbar ist.

4. Vorrichtung nach Anspruch 3, dadurch gekennzeichnet, dass die antreibbare Abwickelrolle (88) bzw. die antreibbaren Abwickelrollen (86, 88) antriebsmässig mit der Oberfläche (102) kuppelbar sind.

5. Vorrichtung nach einem der Ansprüche 1 bis 4, dadurch gekennzeichnet, dass der Oberfläche (102) ein auf die Folie (94') zur Einwirkung bringbares Bremsorgan (92, 118, 120, 122) vorgeschaltet ist.

6. Vorrichtung nach Anspruch 5, dadurch gekennzeichnet, dass das Bremsorgan (92, 118, 120, 122) ein auf beide Seiten der Folie (94') einwirkendes Walzenpaar (92, 122) aufweist, dessen erste Walze (92) vorzugsweise mit dem Förderer (102) antreibend koppelbar ist, und die zweite Walze (122) mit einem in Vorschubrichtung (K) der Folie (94_{'}) wirkenden Freilauf ausgestattet ist.

7. Vorrichtung nach Anspruch 6, gekennzeichnet durch ein an die erste Walze (92) zur Bremseinwirkung bringbares Bremsaggregat (118, 120).

8. Vorrichtung nach den Ansprüchen 3 und 5, dadurch gekennzeichnet, dass zwischen dem Bremsorgan (92,118,120,122) und den Abwickelrollen (86, 88) ein die Folie (94') spannendes Spannelement (106, 108, 110) angeordnet ist.

9. Vorrichtung nach, Anspruch 1, dadurch gekennzeichnet, dass die Mittel zum Abtrennen des das Halteelement (84) bildenden Abschnitts einen in die Bewegungsbahn der Folie (94') schwenkbaren, an einem Rahmen (146, 148) gespannt aufgehängten Heizdraht (154) aufweisen.

10. Vorrichtung nach Anspruch 1, dadurch gekennzeichnet, dass bei der Aufwickelstelle (18) ein Wickeldorn (30) vorgesehen ist, um den mindestens während des Aufwickels der Druckprodukte (16) und des Halteelementes (84) ein endloses, vorzugsweise umlaufend angetriebenes Bandelement (38) herumgeführt ist, wobei die zugeführten Druckprodukte (16) zwischen den Wickeldorn (30) und das Bandelement (38) einführbar sind.

11. Vorrichtung nach Anspruch 10, gekennzeichnet durch einen unterhalb des Wickeldorns (30) aus dessen Bereich verschiebbar angeordneten Bandförderer (14), auf dessen förderwirksamem Trum der Wickeldorn (30) bzw. die Rolle (80) lose drehbar zur Auflage bringbar ist.

12. Vorrichtung nach Anspruch 11, dadurch gekennzeichnet, dass das Bandelement (38) am Bandförderer (14) mindestens über einen dem Wickeldorn (30) vorgelagerten Teilbereich zum förderwirksamen Trum parallel geführt ist.

13. Vorrichtung nach einem der Ansprüche 10 bis 12, gekennzeichnet durch ein eine Vorratsschlaufe für das Bandelement (38) bildendes Spannorgan (54, 46).

14. Vorrichtung nach einem der Ansprüche 10 bis 13, dadurch gekennzeichnet, dass der Wickeldorn (30) an einem um eine Achse (34) parallel zum Wickeldorn (30) schwenkbar gelagerten Schwenkhebel (32) drehbar angeordnet ist, dessen untere Endlage durch ein Anschlagelement (36) derart bestimmt ist, dass die Achse des Wickeldorns (30) oberhalb des förderwirksamen Trums des Bandförderers (14) verläuft.

15. Vorrichtung nach Anspruch 14, gekennzeichnet durch einen den Wickeldorn (30) in dessen unteren Endlage teilweise umgreifenden, in Längsrichtung des Wickeldorns (30) verschiebbaren Ausstosser (68) eines ortsfest angeordneten Abstreiforganes (68, 70, 74) für die fertigen Pakete (80).

## Claims

1. Apparatus for producing portable, tubular packs from printed products, such as newspapers, periodicals and the like, wound up into a roll and fed in an imbricated formation, and from a retaining element in sheet form, running around the roll, for keeping the roll together, having a feed (12, 14), which is upstream of a winding location (18) for the printed products (16) and the retaining element (84) and fixes the path of movement of the imbricated formation (S), and a delivery device (82) for the retaining element (84), which device opens out into the path of movement of the printed products (16) on the side which comes to rest on the outside of the roll during winding-up, characterized in that the retaining element (84) is a section of a sheet (94') of plastic unwound from a supply roll (94), and the delivery device (82) has a surface (102) which is driven in a circulating manner constantly in the conveying direction (K) of the sheet (94') and opens out into the path of movement of the imbricated formation (S), against which surface the sheet (94') unwound from the supply roll (94) and tensioned is in contact in a certain region, and in that means are provided for the step-by-step advancement of the sheet (94') as well as means (154) which are downstream of the surface (102) and can be activated once the sheet has been advanced, for severing the section.

2. Apparatus according to claim 1, characterized in that the delivery device (82) has a belt conveyor (102) which is driven in a circulating manner and the conveying side of which forms the surface.

3. Apparatus according to claim 1 or 2, characterized by two parallel, spaced-apart, rotatably mounted unwinding rollers (86, 88) for rotatable, loose supporting of the supply roll (94), of which at least one (88) can be driven preferably with braking.

4. Apparatus according to claim 3, characterized in that the drivable unwinding roller (88) or the drivable unwinding rollers (86, 88) can be coupled in driving terms to the surface (102).

5. Apparatus according to one of claims 1 to 4, characterized in that a braking member (92, 118, 120, 122), which can be made to act on the sheet (94'), is arranged upstream of the surface (102).

6. Apparatus according to claim 5, characterized in that the braking member (92, 118, 120, 122) has a pair of rollers (92, 122), acting on both sides of the sheet (94'), the first roller (92) of which can preferably be coupled in a driving manner to the conveyor (102) and the second roller (122) is equipped with a freewheel acting in the direction of advancement (K) of the sheet (94').

7. Apparatus according to claim 6, characterized by a braking unit (118, 120) which can be brought into braking action against the first roller (92).

8. Apparatus according to claims 3 and 5, characterized in that a tensioning element (106, 108, 110), tensioning the sheet (94'), is arranged between the braking member (92,118,120,122) and the unwinding rollers (86, 88).

9. Apparatus according to claim 1, characterized in that the means for severing the section forming the retaining element (84) have a heated wire (154) which is suspended in a tensioned manner on a frame (146, 148) and can be swung into the path of movement of the sheet (94').

10. Apparatus according to claim 1, characterized in that a winding mandrel (30) is provided at the winding location (18), around which mandrel an endless band element (38), preferably driven in a circulating manner, is led at least during the winding-up of the printed products (16) and of the retaining element (84), it being possible for the fed printed products (16) to be introduced between the winding mandrel (30) and the band element (38).

11. Apparatus according to claim 10, characterized by a belt conveyor (14), which is arranged underneath the winding mandrel (30) in such a way as to be displaceable out of the region of the latter and on the conveying side of which the winding mandrel (30) or the roll (80) can be brought into loose rotatable contact.

12. Apparatus according to claim 11, characterized in that, at the belt conveyor (14), the band element (38) is led in parallel with the conveying side, at least over a partial region immediately in front of the winding mandrel (30).

13. Apparatus according to one of claims 10 to 12, characterized by a tensioning member (54, 46), forming a supply loop for the band element (38).

14. Apparatus according to one of claims 10 to 13, characterized in that the winding mandrel (30) is arranged rotatably on a swivel lever (32), which is mounted in such a way that it can swivel about an axis (34) parallel to the winding mandrel (30) and the . lower end position of which is determined by a stop element (36) in such a way that the axis of the winding mandrel (30) runs above the conveying side of the belt conveyor (14).

15. Apparatus according to claim 14, characterized by an ejector (68) of a fixedly arranged stripping member (68, 70, 74) for the finished packs (80), which ejector partially embraces the winding mandrel (30) in the lower end position of the latter and can be displaced in the longitudinal direction of the winding mandrel (30).

## Revendications

1. Dispositif qui, destiné à fabriquer des paquets tubulaires portables à partir d'imprimés, tels que journaux, revues et analogues, amenés en se chevauchant à la manière d'écailles et enroulés de façon à former un rouleau, et d'un élément de retenue en forme de feuille s'étendant autor du rouleau pour maintenir celui-ci en état, comprend un mécanisme d'amenée (12, 14) disposé en amont d'un poste d'enroulement (18) pour les imprimés (16) et l'élément de retenue (84) et déterminant la voie de mouvement des imprimés amenés en se chevauchant à la manière d'écailles S, et un mécanisme (82) délivreur de l'élément de retenue (84) et débouchant dans la voie de mouvement des imprimés (16) sur le côté qui lors de l'enroulement vient se placer à la périphérie extérieure du rouleau, caractérisé en ce que l'élément de retenue (84) est un tronçon d'une pellicule (94') en matière synthétique déroulée d'un rouleau debi- teur (94), en ce que le mécanisme délivreur (82) présente une surface (102) qui est entraînée de façon à circuler en continu dans le sens de transport (K) de la pellicule (94') et débouche sur la voie de mouvement des imprimés amenés en se chevauchant à la manière d'écailles (S) et contre laquelle prend appui par endroits la pellicule (94') déroulée du rouleau débiteur (94) et soumise à une contrainte de traction et en ce qu'il est prévu des moyens pour faire avancer la pellicule (94_{'}) pas à pas ainsi que des moyens (154) qui, disposés en aval de la surface (102) et susceptibles d'être activés après l'avance de la pellicule, sont destinés à séparer le tronçon.

2. Dispositif selon la revendication 1, caractérisé en ce que le mécanisme délivreur (82) comporte un transporteur à bande (102) entraîné de façon à circuler en continu et dont le brin menant constitue ladite surface.

3. Dispositif selon la revendication 1 ou 2, caractérisé par deux rouleaux de déroulement espacés parallèles (86, 88) montés de façon à pouvoir tourner et destinés à supporter le rouleau débiteur (94) librement et de façon que celui-ci puisse tourner, au moins l'un (88) des rouleaux de déroulement pouvant être entraîné, de préférence avec freinage.

4. Dispositif selon la revendication 3, caractérisé en ce que le rouleau de déroulement susceptible d'être entraîné (88) ou les rouleaux de déroulement susceptibles d'être entraînés (86, 88) peuvent, en ce qui concerne l'entraînement, être liés à la surface (102).

5. Dispositif selon l'une quelconque des revendications précédentes, caractérisé en ce qu'en amont de la surface (102) est prévu un organe de freinage (92, 118, 120, 122) qui peut être amené à agir sur la pellicule (94_{'}).

6. Dispositif selon la revendication 5, caractérisé en ce que l'organe de freinage (92, 118, 120, 122) présente une paire de cylindres (92, 122) agissant sur les deux côtés de la pellicule (94') et dont le premier cylindre (92) peut de préférence être lié, en ce qui concerne l'entraînement, au transporteur (102) et le second cylindre (122) est équipé d'un mécanisme à roue libre agissant dans le sens d'avance (K) de la pellicule (94').

7. Dispositif selon la revendication 6, caractérisé par un mécanisme de freinage (118, 120) pouvant être amené à exercer une action de freinage sur le premier cylindre (92).

8. Dispositif selon la revendication 3 ou 5, caractérisé en ce qu'entre l'organe de freinage (92, 118, 120, 122) et les rouleaux de déroulement (86, 88) est monté un organe tendeur (106, 108, 110) qui tend la pellicule (94').

9. Dispositif selon la revendication 1, caractérisé en ce que les moyens pour séparer le tronçon formant l'élément de retenue (84) comportent un fil chauffant (154) suspendu à un cadre (146, 148) et pouvant être amené par basculement sur la voie de mouvement de la pellicule (94').

10. Dispositif selon la revendication 1, caractérisé en ce qu'au poste d'enroulement (18) est prévu un noyau d'enroulement (30) autour duquel est guidé, au moins durant l'enroulement des imprimés (16) et de l'élément de retenue (84), un élément formant bande sans fin (38) de préférence entraîné de façon à circuler, les imprimes amenés (16) pouvant être introduits entre le noyau d'enroulement (30) et l'élément formant bande (38).

11. Dispositif selon la revendication 10, caractérisé par un transporteur à bande (14) monte au-dessous du noyau d'enroulement (30) et pouvant être déplacé hors de la région de ce dernier, le noyau d'enroulement (30) ou le rouleau (80) pouvant être amené à prendre appui sur le brin menant du transporteur de façon à pouvoir tourner librement.

12. Dispositif selon la revendication 11, caractérisé en ce qu'au niveau du transporteur à bande (14) l'élément formant bande (38) est guidé, au moins sur une étendue partielle précédant le noyau d'enroulement (30), parallèlement au brin menant.

13. Dispositif selon l'une quelconque des revendications 10 à 12, caractérisé par un organe tendeur (54, 46) qui forme une boucle de reserve pour l'élément formant bande (38).

14. Dispositif selon l'une quelconque des revendications 10 à 13, caractérisé en ce que le noyau d'enroulement (30) est monté de façon à pouvoir tourner sur un levier basculant (32) monté tournant autour d'un axe (34) parallèle au noyau d'enroulement (30).

15. Dispositif selon la revendication 14, caractérisé par un éjecteur (68) qui, s'engageant partiellement autour du noyau d'enroulement (30) dans la position terminale inférieure de celui-ci et déplaçable dans la direction longitudinale du noyau d'enroulement (30), fait partie d'un organe d'éjection (68, 70, 74), monté fixe, pour les paquets finis (80).
